# EUROPÄISCHE PATENTSCHRIFT

(11) **EP 0 012 806 B1**
(45) Veröffentlichungstag und Bekanntmachung des Hinweises auf die Patenterteilung: **07.09.1983**
(21) Anmeldenummer: 79104101.5
(22) Anmeldetag: 23.10.1979
(51) Int. Cl.: G06K 15/06, B41J 1/30

(54) **Schreibmaschine mit einem in einer Wechselkassette angeordneten Typenträger**
Typewriter including a type carrier in an exchangeable cartridge
Machine à écrire comportant un porte caractère monté dans une cassette interchangeable

(30) Priorität: 21.11.1978 DE 2850378
(43) Veröffentlichungstag der Anmeldung: 09.07.1980
(73) Patentinhaber: OLYMPIA WERKE AG, D-2940 Wilhelmshaven (DE)
(72) Erfinder: Kittel, Arthur, D-2940 Wilhelmshaven (DE); Gerken, Heiner, D-2942 Jever (DE); Behrens, Herbert, D-2932 Neuenburg (DE)

## Beschreibung

Die Erfindung betrifft eine Schreibmaschine der im Oberbegriff des Patentanspruchs 1 angegebenen Art.

Es ist bekannt, einen Summentypenträger, insbesondere eine mit Typenstegen versehene Typenscheibe, in einer Kassette anzuordnen (siehe DE-A-2803433), mit der dieselbe zwischen einer Einstellvorrichtung mit einem Hammerwerk und einem Druckwiderlager in das Druckwerk einsetzbar und wieder herausnehmbar ist, und zwar bei dem hier dargestellten Ausführungsbeispiel so, daß die Typenscheibe auch während des Betriebes in der Kassette verbleibt, d. h., daß die Typenscheibe innerhalb der Kassette mit einer maschineninternen Dreheinstellwelle verbunden werden muß.

Diese Einrichtung kann die ihr zugrundeliegende Aufgabe, wonach die Typenscheibe während eines Austausches gegen Beschädigung und der Bediener beim Austauschen einer benutzten Typenscheibe gegen verschmutzte Hände geschützt werden sollen, zufriedenstellend lösen, weshalb es auch angezeigt ist, eine solche Einrichtung in einer zweckmäßigen Ausgestaltung zum Einsatz zu bringen.

Weiterhin ist durch die deutsche Patentschrift DE-B-2243204 bereits ein Druckwerk mit in Typenträgerkassetten befindlichen, kettenartigen Typenträgern bekanntgeworden, die auswechselbar sind und einen unterschiedlichen Zeichenvorrat aufweisen. Wird der Typenträger hierbei ausgewechselt, dann muß selbstverständlich auch die Anordnung zur Feststellung der gerade in Druckstellung befindlichen Drucktypen gewechselt werden.

Dieses bekannte Patent enthält aber lediglich eine Anordnung zur Feststellung der vor den Druckhämmern in Druckstellung befindlichen Typen des umlaufenden Typenträgers und gibt keine Hinweise, daß Steuerbefehle entsprechend der typographischen Schriftzeichenformen des verwendeten Drucktypensatzes an die Schrittschaltwerke für die Schrittschaltung in Schreib- und Zeilenrichtung, an die Steuervorrichtung für die Abdruckenergie des Druckhammers, an das Schaltglied für die Auswahl der Schreibrichtung in Rechts- oder Linkslauf, an die Steuervorrichtung für die selbsttätige Belegung der Tastatur mit Symbolen, etc., gegeben werden. Jede Schriftart erfordert nämlich unterschiedliche Zeilen- und Schreibschritte, unterschiedliche Druckenergien und z. B. eine unterschiedliche Belegung der Tastatur mit Symbolen, die den auf dem Typenträger vorgesehenen Drucktypen entsprechen. Einen Hinweis zur Steuerung dieser Funktionen beim Einsetzen der Wechselkassette in die Aufnahmevorrichtung enthält der Gegenstand des deutschen Patentes 2 243 204 nicht.

Der Erfindung liegt die Aufgabe zugrunde, Schreibmaschinen mit Wechselkassetten konstruktiv so weiter zu bilden, daß das Wechseln der Kassetten durch die Bedienungsperson noch weiter vereinfacht wird.

Gelöst wird diese Aufgabe durch die in dem Kennzeichen des Patentanspruchs 1 angegebenen Mittel und deren Anordnungen.

Den Gegenstand der Erfindung weiterbildende Merkmale sind in den Unteransprüchen und in Teilen der Beschreibung angegeben.

Durch die Anordnung ausbrechbarer und als Steuermarken wirksamer Zinken oder Ronden, durch das Aufbringen von magnetischen Marken auf einer Folie oder durch das Vorsehen eines ein Programm enthaltenden elektronischen Speicherelementes an dem Aufnahmeteil für den Typenträger oder dem Deckel der Kassette können der im folgenden Büromaschine genannten Schreibmaschine, beim Einsetzen der Kassettenteile in die zugeordnete Aufnahmestelle, Steuerbefehle mitgeteilt werden, die sich z. B. auf den Drucktypensatz des sich in der Kassette befindlichen Typenträger beziehen.

Diese Steuerbefehle können z. B. auf einen in der Büromaschine vorhandenen Prozessor derart einwirken, daß der Wagen der Maschine mit an die Schriftart des Drucktypensatzes angepaßten Zeilenschritten und Schreibschritten (z. B. 2,54 mm, 2,12 mm oder Proportional-Schrittabstände) angetrieben wird.

Weiterhin kann der Büromaschine mit dem Gegenstand der Erfindung ein Programm vermittelt bzw. in derselben abgerufen werden, mit dem eine individuell auf jedes einzelne Schriftzeichen bezogene Abdruckenergie oder auch auf die auf eine bestimmte Schriftart bezogene Gesamtabdruckenergie für ein Hammerwerk einstellbar ist.

Eine weitere Einsatzmöglichkeit des Erfindungsgegenstandes ergibt sich bei solchen Büromaschinen, die für verschiedene, unterschiedlichen Sprachgebieten zugeordnete Betriebsweisen umschaltbar ausgebildet werden sollen, z. B. zum Zweck der Änderung der Schreibrichtung von Rechtslauf in Linkslauf des Wagens.

Ein anderes Beispiel zur Anwendung des Erfindungsgegenstandes ist die beim Einsetzen eines Typenträgers in die Büromaschine selbsttätige Belegung der Tastatur mit Symbolen, die den auf dem Typenträger vorgesehenen Drucktypen entsprechen. Solche Tastaturen, bei denen die den einzelnen Tasten zugeordneten Symbole z. B. über optische Mittel verändert werden können, sind allgemein bekannt, weshalb hier auch nicht näher auf deren konstruktive Ausbildung eingegangen wird.

Ferner kann der Erfindungsgegenstand in dem Prozessor einer Büromaschine sogar ein auf einen Sondertypenträger bezogenes Programm abrufen, bzw. in denselben ein solches Einlesen, mit dem dann, z. B. durch die Betätigung nur einer Taste, eine Folge von nacheinander ablaufenden unterschiedlichen Typenabdruckvorgängen, beispielsweise zur Erstellung eines Benzol-Ringes beim Schreiben chemischer Formeln, ausgelöst werden kann.

Im einzelnen kann der Erfindungsgegenstand sogar so ausgebildet sein, daß die Aufnahmekassette als Steuermittel eine elektronische Baugruppe enthält, die als ein maschinenexternes Speicherelement (z. B. ein ROM) wirksam ist und nur ein Teilprogramm des gesamten Mikroprozessors enthalten kann, und die durch Einsetzen der Kassette in die Büromaschine über die dann als Verbindungsleitungen ausgebildeten Steuerglieder mit dem Prozessor verbunden wird. Zweckmäßig weist die Kassette bei einer so ausgestalteten Maschine nach der Erfindung aus Sicherheitsgründen zusätzlich noch ein z. B. mit einem maschineninternen Kontaktschalter zusammenwirkendes Steuermittel (Steuernase) auf, mittels dem dann der Mikroprozessor abschaltbar ist, bevor das maschinenexterne Speicherelement von dem Prozessor getrennt wird - oder umgekehrt, oder mittels dem die Betriebsbereitschaft der Büromaschine durch Unterbrechen des Betriebsstromes unterbrechbar ist.

Weiterhin hat es sich als zweckmäßig herausgestellt, den Deckel der Wechselkassette auch dann in ein Aufnahmeteil der Büromaschine mit dem Effekt der normalen Netzstromeinschaltung einzusetzen, wenn an dem Deckel keine Steuermarken oder Prüfmarken vorgesehen sind, da hierdurch dessen Verlierbarkeit beseitigbar ist.

In den Zeichnungen sind verschiedene Ausführungsbeispiele der Erfindung dargestellt, die nachfolgend im einzelnen beschrieben sind. Es zeigt
Fig. 1 eine schaubildliche Darstellung eines Ausführungsbeispiels,
Fig. 2 eine Einzelheit zu Fig. 1 und
Fig. 3 und 4 ein weiteres Ausführungsbeispiel einer Typenträgerkassette nach der Erfindung,
Fig. 5 eine schaubildliche, stark schematisierte Darstellung einer Büromaschine nach der Erfindung und
Fig. 6 weitere Anordnungen an der Typenträgerkassette.

Wie die Fig. 1 aufzeigt, kann eine Wechselkassette 1, in der ständig eine mit einzelnen Typenstegen 2 versehene Typenscheibe 3 (siehe auch Fig.4) angeordnet ist, aus einem Aufnahmeteil 4 für die Typenscheibe 3 und einem Deckel 5 bestehen. Der auf das Aufnahmeteil 4 aufsteckbare Deckel 5, der im montierten Zustand des Aufnahmeteiles 4 und somit auch der Typenscheibe 3 in Aufnahmemitteln der Büromaschine 6 (siehe Fig. 5) jedoch von dem Aufnahmeteil 4 abgezogen wird, ist ebenfalls in Aufnahmemitteln der Büromaschine 6 einsteckbar, die hier aus einem eine Aufnahmeausnehmung 7 bildenden Einsteckschacht 8 bestehen. Dieser Einsteckschacht 8 kann ein von dem einschiebbaren Deckel 5 betätigbares Schaltelement 9 aufweisen, das z. B. ein im Betriebsstromkreis der Büromaschine angeordneter Schaltkontakt ist.

Ein solches, z. B. mit einem Netzschalter 12 in Reihe angeordnetes Schaltelement 9 kann jedoch auch in den aus einem Einsteckschacht 10 bestehenden Aufnahmemitteln für das Aufnahmeteil 4 der Wechselkassette 1 vorgesehen sein, das dann von einer als Steuermittel für die Betriebsstromeinschaltung wirksamen und an dem Aufnahmeteil 4 vorgesehenen Steuernase 11 (siehe Fig. 1) betätigbar ist.

Wie die Fig. 1 und 2 zeigen, können an dem Aufnahmeteil 4 der Wechselkassette 1 eine Reihe von Steuermarken 13 vorgesehen sein, die als Steuermittel zum Beeinflussen von in der Büromaschine angeordneten Steuergliedern 14 dienen. Diese nicht näher dargestellten Steuerglieder 14 sind im unteren Bereich 15 des Einsteckschachtes 10 vorgesehen und bestehen im Zusammenhang mit der in der Fig. 1 dargestellten Wechselkassette 1 aus elektrischen Kontaktelementen.

Die als Steuermittel wirksamen Steuermarken 13 bestehen aus mit dem Aufnahmeteil 4 materialgleich verbundenen, durch Sollbruchstellen 16 einzeln ausbrechbaren Zinken, mittels denen von der Wechselkassette 1 durch die als Abfrageglieder wirksamen Steuerglieder 14 z. B. ein binär codiertes Signal für einen in der Büromaschine vorgesehenen und nicht näher dargestellten Mikroprozessor oder zur unmittelbaren Ansteuerung von Funktionssteuereinrichtungen derselben abfragbar ist.

Wie die Fig. 3 und 4 aufzeigen, können die als Steuermittel wirksamen Steuermarken 13a auch an dem zugehörigen Deckel 5a der Wechselkassette 1a vorgesehen sein und aus über Sollbruchstellen 16a einzeln ausbrechbaren Ronden bestehen. In diesem Falle müssen, wie auch die Fig. 5 aufzeigt, die Steuerglieder 14a natürlich im unmittelbaren Bereich der durch den Einsteckschacht 8 gebildeten Aufnahmemittel für den Deckel 5a vorgesehen sein. Die Steuerglieder 14a können hier als aus Fotodioden und Fototransistoren bestehende optische Abfühlglieder ausgebildet sein.

Um sicherstellen zu können, daß der Deckel 5a der Wechselkassette seitenrichtig in den Einsteckschacht 8 eingeführt wird, ist derselbe in seinem Querschnitt T-förmig ausgeführt, und der Deckel 5a weist an seitlichen Längskanten 17, in der Einsteckrichtung gesehen, unsymmetrische Vorsprünge 18 auf.

Wie die Fig. 3 und 4 weiter aufzeigen, kann an einem Teil der Wechselkassette 1, z. B. dem Deckel 5a, anstelle der entfernbaren Steuermarken eine Magnetfolie 19 befestigt sein, die dann z. B. mit einzelnen magnetisierbaren Feldern 20 die Steuermittel zum Beeinflussen der Steuerglieder bildet. Bei einer so ausgebildeten Wechselkassette bestehen die Steuerglieder dann entsprechend aus magnetisch beeinflußbaren Abfragemitteln, z. B. einem für eine Abfrage seitlich bewegbaren magnetischen Lesekopf, der allgemein bekannt und deshalb hier nicht näher dargestellt ist.

In der Fig. 6 ist ein weiteres Ausführungsbeispiel der Wechselkassette 1 dargestellt, bei dem in einem Teil derselben, z. B. in einem Ansatz 21 des Deckels 5b eine elektronische Baugruppe 22 vorgesehen ist, die aus einem Speicherchip, z. B. einem »ROM« besteht. Diese somit maschinenexterne elektronische Baugruppe kann ein Teilprogramm des maschineninternen Mikroprozessors enthalten. Die Baugruppe 22 ist an dem Deckel 5b elektrisch fest angeschlossen und ist über unempfindliche, z. B. an demselben aufgedruckte oder angeklebte elektrische Leiter 23 mit den als Gegenkontakte wirksamen Steuergliedern in den Aufnahmemitteln (Einsteckschacht) in Wirkverbindung bringbar.

Weiterhin kann, wie ebenfalls in der Fig. 6 dargestellt, an dem Aufnahmeteil 4b eine Prüfeinrichtung vorgesehen sein, mittels der verhindert werden kann, daß einem mit einem bestimmten Drucktypensatz versehenen Typenträger 3b ein falscher Deckel 5b zugeordnet werden kann, der dann folglich auch mit dem Drucktypensatz nicht übereinstimmende Steuermarken 13b aufweisen würde. Diese Prüfeinrichtung besteht aus ebenfalls einzeln ausbrechbaren und in der Anzahl den Steuermarken 13b angepaßten Prüfmarken 25, die dann in einer solchen Kombination ausgebrochen werden, daß sie mit den Steuermitteln (Steuermarken 13b) für einen gegenseitigen Prüfeingriff korrespondieren können.

## Patentansprüche

1. Schreibmaschine mit einem in einer Wechselkassette (1) angeordneten, den Drucktypensatz tragenden Typenträger und mit einer Aufnahmevorrichtung (7, 10) in der Maschine für die Wechselkassette, wobei die Wechselkassette (1) Steuermittel (11, 13; 13a; 20; 22) aufweist, welche beim Einsetzen der Wechselkassette (1) in die Aufnahmevorrichtung (7, 10) mit Steuergliedern (14, 14a) in Wirkverbindung bringbar sind, dadurch gekennzeichnet, daß der Typenträger als Summentypenträger in der Form einer mit einzelnen Typenstegen versehenen Typenscheibe ausgebildet ist und daß die Steuervorrichtungen der Schreibmaschine für die Funktionen wie Schreib- und Zeilenschrittschaltung, Schreibrichtung in Rechts- oder Linkslauf, Abdruckenergie des Druckhammers, selbsttätige Belegung der Tastatur mit Symbolen an die typographische Schriftzeichenform des verwendeten Drucktypensatzes automatisch durch das Zusammenwirken der Steuermittel (11, 13, 13a, 20, 22) an der Wechselkassette (1) mit den Steuergliedern (14, 14a) in der Aufnahmevorrichtung (7,10) anpaß- und schaltbar sind.

2. Maschine nach Anspruch 1, dadurch gekennzeichnet, daß die Steuermittel entfernbare Steuermarken (13 bzw. 13a) sind.

3. Maschine nach Anspruch 2, dadurch gekennzeichnet, daß die Steuermarken (13 u. 13a) an einem Teil (4; 4a oder 5, 5a) der Kassette (1; 1a) über Sollbruchstellen (16 bzw. 16a) materialgleich angeformte Glieder sind.

4. Maschine nach Anspruch 1, dadurch gekennzeichnet, daß die Steuermittel magnetisierbare Felder (20) einer an einem Teil (5a oder 4a) der Kassette (1a) befestigten Folie (19) sind.

5. Maschine nach Anspruch 1, dadurch gekennzeichnet, daß die Steuermittel (13a; 20; 22) an einem Deckel (5a; 5b) der Kassette (1a; 1 b) vorgesehen sind.

6. Maschine nach Anspruch 1 und einem oder mehreren der vorhergehenden Unteransprüche, dadurch gekennzeichnet, daß an einem Teil, z. B. dem Aufnahmeteil (46) der Kassette (1 b) ebenfalls ausbrechbare Prüfmarken (25) vorgesehen sind, die mit an dem anderen Teil, folglich dem Deckel (5b), vorgesehenen Steuermarken (13b) für einen gegenseitigen Prüfeingriff korrespondieren.

7. Maschine nach Anspruch 1 und einem oder mehreren der vorhergehenden Unteransprüche, dadurch gekennzeichnet, daß die Steuerglieder (14) in dem unteren Bereich (15) der aus einem Einsteckschacht (10) bestehenden Aufnahmemittel für das Aufnahmeteil (4) der Kassette (1) angeordnet sind.

8. Maschine nach Anspruch 1 und einem oder mehreren der vorhergehenden Unteransprüche, dadurch gekennzeichnet, daß die Steuerglieder (14a) in einer Aufnahmeausnehmung (7) der Schreibmaschine (6) für den Deckel (5a) der Kassette (1a) angeordnet sind.

9. Maschine nach Anspruch 1 und einem oder mehreren der vorhergehenden Unteransprüche 2,3 und 5 bis 8, dadurch gekennzeichnet, daß die Steuerglieder (14a) optische Abfühlglieder sind.

10. Maschine nach Anspruch 1 und einem oder mehreren der vorhergehenden Unteransprüche 5 bis 8, dadurch gekennzeichnet, daß die Steuerglieder (14) in einem Stromkreislauf angeordnete elektrische Kontakte sind.

11. Maschine nach Anspruch 1 und einem oder mehreren der vorhergehenden Unteransprüche 4 bis 8, dadurch gekennzeichnet, daß die Steuerglieder magnetische Abfragemittel (z. B. ein magnetischer Lesekopf) sind.

12. Maschine nach Anspruch 1 und einem oder mehreren der vorhergehenden Unteransprüche 5 bis 8, dadurch gekennzeichnet, daß die Steuermittel eine ein Speicherelement eines maschineninternen Mikroprozessors darstellende elektronische Baugruppe, insbesondere ein »ROM«, sind.

13. Maschinen nach den Ansprüchen 1 und 12, dadurch gekennzeichnet, daß die Steuermittel ein Teilprogramm des Mikroprozessors enthalten.

## Claims

1. Typing machine with a type carrier arranged in an exchangeable magazine (1) and carrying the printing type assembly, and with a receiving arrangement (7, 10) for the exchangeable magazine in the machine, the exchangeable magazine (1) having control means (11, 13; 13a; 20; 22) which can be brought into operative connection with control members (14, 14a) upon insertion of the exchangeable magazine (1) in the receiving arrangement (7, 10), characterised in that the type carrier is constructed in the form of a type disk provided with individual type stems and that the control arrangements of the typing machine for functions, such as letter or line stepping, rightwards or leftwards direction of typing, printing energy of the printing hammer, and automatic occupation of the keyboard with symbols, are automatically adaptable and switchable to the typographical character form of the printing type assembly employed by means of the cooperation of the control means (11, 13, 13a, 20, 22) of the exchangeable magazine (1) with the control means (14, 14a) in the receiving arrangement (7, 10).

2. Machine according to claim 1, characterised in that the control means are detachable guide markers (13 or 13a).

3. Machine according to claim 2, characterised in that the guide markers (13 and 13a) are members formed on a part (4, 4a or 5, 5a) of the magazine (1, 1a) by means of predetermined breaking points and of the same material.

4. Machine according to claim 1 characterised in that the control means are magnetisable zones (20) of a foil (19) attached to a part (5a or 4a) of the magazine (1 a).

5. Machine according to claim 1, characterised in that the control means (13a; 20; 22) are provided on a cover (5a; 5b) of the magazine.

6. Machine according to claim 1 and one or more of the preceding dependent claims, characterised in that check markers (25) which can be broken off are also provided on a part of the magazine (1b), for example the reception part (4b), the check markers corresponding to control markers (13b) provided on the other part, thus the cover 5b, for a mutual checked engagement.

7. Machine according to claim 1 and one or more of the preceding dependent claims, characterised in that the control members (14), are arranged in the lower region (15) of the receiving means for the reception part (4) of the magazine (1), the receiving means consisting of an insertion shaft (10).

8. Machine according to claim 1 and one or more of the preceding dependent claims, characterised in that the control members (14a) are arranged in a receiving recess (7) of the typing machine (6) for the cover (5a) of the magazine (1a).

9. Machine according to claim 1 and one or more of the preceding dependent claims 2, 3 and 5 to 8, characterised in that the control members (14a) are optical scanner members.

10. Machine according to claim 1 and one or more of the preceding dependent claims 5 to 8, characterised in that the control members (14) are electrical contacts arranged in an electrical circuit.

11. Machine according to claim 1 and one or more of the preceding dependent claims 4 to 8, characterised in that the control members are magnetic interrogation means (e.g. a magnetic read head).

12. Machine according to claim 1 and one or more of the preceding dependent claims 5 to 8, characterised in that the control means are an electronic sub-assembly representing a storage element of a micro-processor inside the machine, especially a »ROM«.

13. Machine according to claims 1 and 12, characterised in that the control means contain part of a program for the microprocessor.

## Revendications

1. Machine à écrire comportant un porte-caractères disposé dans une cassette interchangeable (1) et portant le jeu de caractères, ainsi qu'un dispositif (7, 10) de réception de cette cassette dans la machine, ladite cassette (1) présentant des éléments de commande (11, 13; 13a; 20; 22) qui viennent coopérer avec des organes de commande (14, 14a) lorsqu'elle est introduite dans ce dispositif de réception (7, 10), machine caractérisée en ce que le porte-caractères contient la totalité des caractères et a la forme d'un disque à barres à caractères et en ce que les dispositifs de commande de ladite machine peuvent être automatiquement adaptés et commutés par coopération des éléments de commande (11, 12, 13a, 20, 22) avec les organes de commande (14, 14a) du dispositif de réception (7, 10) aux fonctions telles que l'espacement et l'interlignage, le sens d'écriture à droite ou à gauche, l'énergie de frappe du marteau, l'apparition automatique, sur les touches du clavier de symboles ayant la forme typographique des caractères du jeu de caractères utilisé.

2. Machine selon la revendication 1, caractérisée en ce que les éléments de commande sont des repères (13,13a) pouvant être supprimés.

3. Machine selon la revendication 2, caractérisée en ce que les repères de commande (13, 13a) sont des éléments façonnés sur un élément (4, 4a; 5, 5a) de la cassette (1, 1a) avec lequel ils font corps et auquel ils sont reliés par des emplacements de rupture (16, 16a).

4. Machine selon la revendication 1, caractérisée en ce que les éléments de commande sont des plages magnétisables (20) d'une feuille métallique (19) fixée à l'un des éléments (5a ou 4a) de la cassette (1 a).

5. Machine selon la revendication 1, caractérisée en ce que les éléments de commande (13a; 20; 22) sont disposés sur un couvercle (5a; 5b) de la cassette (1a; 1b).

6. Machine selon la revendication 1 et l'une quelconque des sous-revendications précédentes, caractérisée en ce qu'un élément de cassette (1 b), par exemple le réceptacle (4b), porte des repères de contrôle (25) qui peuvent aussi être arrachés et qui correspondent avec des repères de contrôle (13b) disposés sur l'autre élément, donc le couvercle (5b), de façon que ces repères viennent mutuellement en prise.

7. Machine selon la revendication 1 et l'une quelconque des sous-revendications précédentes, caractérisée en ce que les organes de commande (14) sont disposés à la partie inférieure (15) de l'élément de réception (logement 10) du réceptacle (4) de la cassette (1).

8. Machine selon la revendication 1 et l'une quelconque des sous-revendications précédentes, caractérisée en ce que les organes de commande (14a) sont disposés dans un évidement (7) de la machine (6), destiné à loger le couvercle (5a) de la cassette (1 a).

9. Machine selon la revendication 1 et l'une quelconque des sous-revendications 2, 3 et 5 à 8, caractérisée en ce que les organes de commande (14a) sont des organes de lecture optique.

10. Machine selon la revendication 1 et l'une quelconque des sous-revendications 5 à 8, caractérisée en ce que les organes de commande (14) sont des contacts électriques disposés en circuit.

11. Machine selon la revendication 1 et l'une quelconque des sous-revendications 4 à 8, caractérisée en ce que les organes de commande sont des éléments magnétiques d'interrogation (par exemple une tête magnétique de lecture).

12. Machine selon la revendication 1 et l'une quelconque des revendications 5 à 8, caractérisée en ce que les éléments de commande sont un groupe électronique, notamment un »ROM«, constituant un élément de mémoire d'un microprocesseur intégré à la machine.

13. Machine selon les revendications 1 et 12, caractérisée en ce que les éléments de commande contennent une partie de programme d'un microprocesseur.
